# EUROPÄISCHE PATENTSCHRIFT

(11) **EP 1 261 830 B1**
(45) Veröffentlichungstag und Bekanntmachung des Hinweises auf die Patenterteilung: **10.11.2004**
(21) Anmeldenummer: 01911457.8
(22) Anmeldetag: 03.03.2001
(51) Int. Cl.: F25D 29/00, F25B 5/02, F25B 49/00, G08B 23/00

(54) **VERFAHREN ZUM ENTDECKEN VON FEHLERN IN EINER KÜHLANLAGE**
METHOD FOR DETECTING FAULTS IN A COOLING SYSTEM
PROCEDE POUR IDENTIFIER DES DEFAUTS DANS UN SYSTEME DE REFRIGERATION

(30) Priorität: 09.03.2000 DE 10011110
(43) Veröffentlichungstag der Anmeldung: 04.12.2002
(73) Patentinhaber: Danfoss A/S, 6430 Nordborg (DK)
(72) Erfinder: BENDTSEN, Christian, DK-6400 Sonderborg (DK)
(86) Internationale Anmeldenummer: PCT/DK2001/000143
(87) Internationale Veröffentlichungsnummer: WO 2001/067014

(56) Entgegenhaltungen:
- EP-A- 0 412 474
- EP-A- 0 453 302
- WO-A-99/17066
- GB-A- 2 267 582
- US-A- 4 292 811
- PATENT ABSTRACTS OF JAPAN vol. 1998, no. 14, 31. Dezember 1998 (1998-12-31) & JP 10 238920 A (SANYO ELECTRIC CO LTD), 11. September 1998 (1998-09-11)
- PATENT ABSTRACTS OF JAPAN vol. 018, no. 594 (M-1703), 14. November 1994 (1994-11-14) & JP 06 221740 A (MITSUBISHI ELECTRIC CORP), 12. August 1994 (1994-08-12)
- PATENT ABSTRACTS OF JAPAN vol. 1999, no. 01, 29. Januar 1999 (1999-01-29) & JP 10 267509 A (SANYO ELECTRIC CO LTD), 9. Oktober 1998 (1998-10-09)

## Beschreibung

Die Erfindung betrifft ein Verfahren zum Entdecken von Fehlern in einer Kühlanlage mit mehreren Kühlstellen, bei dem nach einem vorbestimmten Schema fortlaufend die am stärksten belastete Kühlstelle ermittelt wird.

Die Erfindung wird im folgenden am Beispiel einer Kühlanlage in einem Supermarkt beschrieben, bei dem die Kühlstellen durch einzelne Verkaufstheken gebildet werden. In diesen Verkaufstheken werden gekühlte oder tiefgefrorene Waren so bereit gehalten, daß ein Kunde sie ansehen und aus den Schränken entnehmen kann. Die Erfindung ist jedoch nicht auf Supermärkte oder ähnliches begrenzt, sondern kann grundsätzlich überall dort angewendet werden, wo eine Kühlanlage mehrere Kühlstellen aufweist, die mit unterschiedlichen Belastungen betrieben werden können. Unter den Begriff einer "Kühlanlage" sollen alle Anlagen fallen, die zur Kälteerzeugung dienen, also auch solche, die man ansonsten als Gefrieranlagen bezeichnen würde.

JP-A-10 238920 beschreibt eine Vorrichtung zur Entdeckung von Fehlern und zur Voraussage der Entstehung von Fehlern in einer Kälteanlage mit mehreren Kühlmöbeln. Bei dem Verfahren, das die Vorrichtung benutzt, wird angenommen, dass ein Fehler entstanden ist, wenn in einem vorbestimmten Zeitraum die Temperatur in einem Kühlmöbel nicht unter gewissen vorbestimmten Temperaturen gehalten werden kann und wenn im selben zeitraum das Möbel einen vorbestimmten Belastungswert überschreitet. Bei dem Verfahren der Vorrichtung zur Voraussage von entstehendenden Fehlern in der Kälteanlage wird eine Datenbank mit Belastungsdaten des einzelnen Kühlmöbels der Kälteanlage bei verschiedenen Umgebungsbelastungen benutzt. Diese Daten werden mit aktuellen Belastungsdaten unter den selben Umgebungsbelastungen verglichen. Wenn die aktuellen Belastungsdaten eines Kühlmöbels sich über einen Zeitraum von mehreren Tagen über ein vorbestimmtes Mass verschlechtert haben, dann wird das Entstehen eines Fehlers vorrausgesagt. Die Umgebungsbelastungen werden anhand von Temperatur- und Feuchtigkeitsmessungen im Gebäude, wo die Kühlmöbeln sich befinden, berechnet.

Ein Verfahren der eingangs genannten Art ist aus US 4 084 388 bekannt. Hier wird die am stärksten belastete Kühlstelle ermittelt, um die Kompressoranordnung zu steuern. Die Kompressoranordnung soll zwar einerseits so viel Kälteleistung bereit stellen, daß die am meisten belastete Kühlstelle die gewünschte Temperatur halten kann. Andererseits soll sie auch nicht mehr Leistung bereitstellen. Im bekannten Fall erfolgt dies dadurch, daß der Saugdruck der Kompressoranordnung geregelt wird. Hierdurch sind erhebliche Energieeinsparungen möglich.

Bei derartigen Kühlanlagen ergeben sich immer wieder Fehler. Diese Fehler sind kritisch, weil das zu kühlende Gut verderben kann, wenn es nicht auf der eingestellten niedrigen Temperatur bleibt. Eine übliche Vorgehensweise zur Fehlerüberwachung besteht darin, die Temperatur zu überwachen. Wenn die Temperatur an einer Kühlstelle über einen längeren Zeitraum einen vorbestimmten Wert übersteigt, wird ein Fehler angezeigt. Dies wird im folgenden als "Temperaturwarnung" bezeichnet. Eine derartigen Warnung erfolgt aber oft erst lange nach dem der eigentliche Fehler bereits aufgetreten ist. Der Fehler muß dann relativ schnell behoben werden, damit das gekühlte Gut nicht verdirbt oder Qualtitätseinbußen erleidet. Die Dringlichkeit der Fehlerbeseitigung ist eine der Ursachen dafür, daß derartige Reparaturen kostenträchtig sind. Dies gilt vor allem dann, wenn sie nachts oder am Wochenende durchzuführen sind.

Der Erfindung liegt die Aufgabe zugrunde, einen möglichen Fehler möglichst frühzeitig anzuzeigen.

Diese Aufgabe wird bei einem Verfahren der eingangs genannten Art dadurch gelöst, daß man ein Belastungsmuster der Kühlstellen erstellt und bei Abweichungen des Belastungsmusters von mindestens einem vorbestimmten Parameter eine Warnung erzeugt.

Hierbei bedeutet die "fortlaufende" Ermittlung der am stärksten belasteten Kühlstelle nicht unbedingt, daß diese Ermittlung zeitlich kontinuierlich erfolgt. Es reicht vielmehr aus, die Ermittlung in kleineren zeitlichen Abständen durchzuführen, wobei die Zeitabstände an die thermische Zeitkonstante der Kühlanlage angepaßt sein sollte.

Viele der bei Kühlanlagen entstehenden Fehler zeigen sich erst nach einer relativ langen Zeit als Temperaturwarnungen, d.h. als erhöhte Temperaturen. Beispielsweise kann es mehrere Tage dauern, bis sich in den Kanälen einer Kühlvitrine, in denen Luft vom und zu dem Verdampfer der Vitrine strömt, eine beginnende Bereifung als Warnung zeigt. Wird die Temperaturwarnung in der Nacht oder am Wochenende ausgelöst, wird in vielen Fällen ein Kühltechniker herbeigerufen. Eine frühere Warnung würde es für den Betreiber möglich machen, innerhalb der normalen Arbeitszeit die notwendige Wartung, beispielsweise ein Abtauen selbst durchzuführen.

Wenn man nun ein Belastungsmuster der Kühlstellen erstellt, dann ist im ungestörten Fall davon auszugehen, daß die meisten oder jeder der Kühlstellen einmal als am stärksten belastete Kühlstelle ermittelt wird. Wenn man die Belastungsmuster für den ungestörten, also fehlerfreien Fall für einen längeren Zeitraum ermittelt, werden bestimmte Eigenschaften erkennbar sein. Beispielsweise stehen die Belastungsverhältnisse der einzelnen Kühlstellen in einem gewissen, annähernd konstanten Verhältnis zueinander oder zu gewissen Zeiten sind bestimmte Kühlstellen besonders stark belastet oder die Belastungen der Kühlstellen ändern sich über die Zeit immer gleichmäßig. Wenn nun eine Abweichung von einem derartigen Belastungsmuster auftritt, geht man bei der vorliegenden Erfindung davon aus, daß es sich hierbei um die Ankündigung eines Fehlers handelt, d.h. um einen Fehler in einem früheren Stadium, der sich sonst noch nicht bemerkbar macht. Aus diesem Grund wird dann eine Warnung erzeugt. Da die Warnung relativ frühzeitig erzeugt wird, kann der Betreiber der Kühlanlage während normaler Arbeitszeiten auf die Fehlersuche gehen oder einfach die notwendigen Wartungsarbeiten durchführen.

In vielen Fällen ist ein Fehler auch nicht durch Elemente der Kühlanlage selbst bedingt, sondern durch menschliches Fehlverhalten. Beispielsweise wird die Tür an einer Kühlvitrine oder in einem Kühlraum aufgelassen. Ein anderes Beispiel, das mit Hilfe eines Temperatur-Warnsystems nicht unmittelbar erfaßt werden kann, ist das Falschstapeln von Waren, bei dem Waren in einer Kühlvitrine zu hoch gestapelt sind, so daß die Kälteschicht in der Vitrine nicht aufrechterhalten werden kann. Die Vitrine arbeitet deswegen unwirtschaftlich, weil umgebende Warmluft in die Kühlvitrine hereinströmt und abgekühlt werden muß. Die Kühlvitrine muß deshalb mehr Kälteleistung erbringen, um die gewünschte Temperatur zu halten. Dies bedeutet nicht nur einen unwirtschaftlichen Betrieb der einzelnen Kühlvitrine, sondern auch ein unwirtschaftlichen Betrieb der dazugehörigen Kompressoranlage, weil hier der Saugdruck beispielsweise von der am stärksten belasteten Kühlstelle geregelt wird. Im Beispielsfall würde die Belastung allerdings durch den Fehler hervorgerufen, der in diesem Stadium noch relativ einfach beseitigt werden könnte. Wenn man eine derartige Falschbelastung frühzeitig erkennt, dann besteht nicht die Gefahr, daß außerhalb der normalen Arbeitszeit ein durch Überbelastung hervorgerufener Fehler auftritt, der eine kostspielige Reparatur nach sich zieht.

Vorzugsweise ermittelt man an jeder Kühlstelle lokal fortlaufend die Belastung. In diesem Fall kann man die am meisten belastete Kühlstelle jederzeit ermitteln, weil die Belastungsdaten an jeder Kühlstelle lokal zur Verfügung stehen. Man kann beispielsweise mit einem Mikroprozessor dann, wenn die am meisten belastete Kühlstelle ermittelt werden soll, alle Kühlstellen der Reihe nach abfragen und durch einen Vergleich der Belastungsdaten die am meisten belastete Kühlstelle herausfinden. Auch hier heißt der Begriff "fortlaufend" nicht unbedingt kontinuierlich, sondern die Belastungsdaten können auch zeitdiskret ermittelt werden.

Vorzugsweise filtert man die Belastung zeitlich. Damit vermeidet man, daß Belastungsstöße, wie sie beispielsweise durch das Öffnen oder Schließen einer Tür einer Kühlvitrine hervorgerufen werden können, ein falsches Belastungsbild ergeben. In die Belastung fließt vielmehr die über einen gewissen Zeitraum aufzubringende Kälteleistung mit ein.

Bevorzugterweise verwendet man als Belastungskriterium eine temperaturabhängige Größe an der Kühlstelle. Eine temperaturabhängige Größe läßt sich mit relativ einfachen Maßnahmen ermitteln, nämlich mit einem Temperatursensor, der fast immer bereits vorhanden ist. Es sind daher keine Eingriffe in den Kältemittelkreislauf notwendig. Ein Anzeigesystem, das von dem Verfahren Gebrauch macht, kann also auch bei vorhandenen Anlagen leicht eingebaut werden. Der Aufwand für die Belastungsermittlung bleibt also klein.

Vorzugsweise verwendet man als temperaturabhängige Größe${\text{ΔT}}_{\text{REL}} \text{=} \frac{{\text{T}}_{\text{V}} \text{-} {\text{T}}_{\text{CutOut}}}{{\text{T}}_{\text{CutIn}} \text{-} {\text{T}}_{\text{CutOut}}}$ wobei T_{V} die Temperatur an der Kühlstelle, beispielsweise in der Kühlvitrine ist, T_{CutOut} eine Temperatur, bei der die Kühlstelle ausgeschaltet wird und T_{CutIn} die Temperatur, bei der die Kühlstelle eingeschaltet wird. Mit anderen Worten drückt ΔT_{REL} die Abweichung von der Temperatur T_{CutOut} zu der aktuellen Kühlstelle aus, gewichtet im Verhältnis zu dem Abstand zwischen den Temperaturen T_{CutIn} und T_{CutOut}. Insbesondere in Verbindung mit einer "Zweipunktregelung", bei der die Temperatur T_{CutIn} zum Einschalten und die Temperatur T_{CutOut} zum Ausschalten der Kühlstelle verwendet wird, ist diese Belastungsgröße relativ einfach zu gewinnen. Eine Filterung kann beispielsweise dadurch erfolgen, daß man eine Belastung Lₙₑᵤ ermittelt aus${\text{L}}_{\text{Neu}} \text{=} \frac{{\text{L}}_{\text{Alt}} \text{•} \text{Konst} \text{. + Δ} {\text{T}}_{\text{REL}}}{\text{Konst} \text{+ 1}}$ wobei L_{ALT} die zuvor ermittelte und gegebenenfalls gefilterte Belastung ist.

Dieser Filter eliminiert plötzliche Änderungen im Belastungsausdruck.

Vorzugsweise sieht man nach dem Ermitteln der am stärksten belasteten Kühlstelle diese solange als am stärksten belastete Kühlstelle an, bis sich ihr Zustand ändert oder eine vorbestimmte Zeit überschritten ist und ermittelt erst dann erneut die am stärksten belastete Kühlstelle. Diese Vorgehensweise hat den Vorteil, daß der Aufwand für das Ermitteln der am stärksten belasteten Kühlstelle kleingehalten werden kann. Wenn eine Kühlstelle als die am stärksten Belastete identifiziert wird, dann setzt dies zunächst voraus, daß diese Kühlstelle kühlt. Wenn die Kühlstelle die notwendige oder gewünschte tiefe Temperatur erreicht hat, dann schaltet sie ab. Diese Zustandsänderung kann man als Signal dafür verwenden, erneut nach der am meisten belasteten Kühlstelle zu suchen. Ein anderes Kriterium wäre beispielsweise, daß ein Abtauvorgang an dieser Kühlstelle einsetzt, der entweder von Zeit zu Zeit gestartet wird oder in Abhängigkeit von sonstigen Kriterien, wie einer Reifbelastung. Schließlich ist es auch möglich, daß die Kühlstelle über einen vorbestimmten Zeitraum ihren Zustand nicht ändert. In diesem Fall verwendet man sozusagen eine Sicherheitsschranke und überprüft nach Verstreichen dieses vorbestimmten Zeitraumes, ob die Kühlstelle immer noch die am stärksten belastete ist.

Vorzugsweise werden für jede Kühlstelle die Zeiten aufsummiert, in denen die betreffende Kühlstelle als die am meisten belastete Kühlstelle angesehen wird. Dies vereinfacht die Auswertung und die Erstellung eines Belastungsmusters. Es wird lediglich geprüft, wie lange eine Kühlstelle als am stärksten belastete Kühlstelle anzusehen ist. Nur diese Zeiten werden dann für die Auswertung verwendet.

Die Auswertung kann nun auf unterschiedliche Weise erfolgen. Vorzugsweise wird eine Sofortwarnung erzeugt, wenn eine Kühlstelle über mehr als eine vorbestimmte zusammenhängende Zeitdauer die am meisten belastete Kühlstelle ist. Dies kann auf einen Fehler hindeuten, der möglichst umgehend überprüft werden sollte. Die vorbestimmte zusammenhängende Zeitdauer kann beispielsweise eine Größenordnung von einer Stunde haben. Ein derartiger Fehler ergibt sich beispielsweise dann, wenn die Tür eines Kühlraumes oder einer Kühlvitrine offen gelassen worden ist oder Waren in der Kühlvitrine zu hoch gestapelt worden sind. Ein derartiger Fehler macht sich nicht unmittelbar bemerkbar. Er hat aber zur Folge, daß die entsprechende Kühlstelle über einen relativ langen Zeitraum als am stärksten belastete Kühlstelle angesehen werden muß. In diesem Fall wird sofort eine Warnung ausgegeben, damit der Betreiber der Kühlanlage die Möglichkeit eines Eingriffs hat.

Alternativ oder zusätzlich dazu kann eine Langzeitwarnung erzeugt werden, wenn eine Kühlstelle über mehr als einen vorbestimmten Anteil einer vorbestimmten Periode die am meisten belastete Kühlstelle ist. Normalerweise, d.h. im ungestörten Fall, wird sich während einer vorbestimmten Periode, beispielsweise während der Öffnungszeiten eines Supermarktes von 12 Stunden, herausstellen, daß jede Kühlstelle einen bestimmten Anteil an den Zeiten hat, an denen sie die am stärksten belastete Kühlstelle ist. Aufgrund von unterschiedlichen Plazierungen oder unterschiedlichen Beladungen können sich natürlich die Anteile der einzelnen Kühlstellen etwas verschieben. Diese statistische Aufteilung kann man in den meisten Fällen vorher rechnerisch oder durch Ausprobieren ermitteln. Wenn sich nun diese Aufteilung etwas ändert, ohne daß äußere Einflüsse, wie Umgruppieren der Vitrinen oder ähnliches, ersichtlich sind, dann deutet dies auf einen sich entwickelnden Fehler hin, der untersucht und gegebenenfalls beseitigt werden muß.

Schließlich kann man eine Warnung erzeugen, wenn sich das Belastungsmuster einer Periode um mehr als einen Toleranzbereich von einem Belastungsmuster einer vorbestimmten früheren Periode unterscheidet. Im statistischen Mittel ist davon auszugehen, daß das Belastungsmuster über die Zeit unverändert bleibt. Kleinere Schwankungen sind natürlich jederzeit möglich, ohne daß diese gleich auf einen Fehler hindeuten müssen. Wenn sich jedoch größere Abweichungen ergeben, dann deuten diese auf einen Fehler hin, vor dem gewarnt werden muß. Hierzu kann man unmittelbar aufeinanderfolgende Perioden, beispielsweise aufeinanderfolgende Verkaufstage eines Supermarktes, miteinander vergleichen. Man kann aber auch andere Perioden miteinander vergleichen, beispielsweise alle Montage, Dienstage, etc. Bei größeren zeitlichen Abständen machen sich jedoch Unterschiede in den Belastungsmustern stärker bemerkbar. Man muß nun die zeitlichen Abstände so wählen, daß eine Warnung noch früh genug erzeugt wird, Unterschiede jedoch klar erkennbar werden, wenn sie auftreten.

Die Erfindung wird im folgenden anhand eines bevorzugten Ausführungsbeispiels in Verbindung mit der Zeichnung näher beschrieben. Hierin zeigen:
- Fig. 1: den schematischen Aufbau einer Kühlanlage,
- Fig. 2: eine schematische Darstellung zur Erläuterung der Temperaturregelung einer Kühlstelle,
- Fig. 3: ein Flußdiagramm zur Erläuterung der Steuerung eines Verdampfers und
- Fig. 4: ein Flußdiagramm zur Erläuterung der Ermittlung eines Belastungsmusters.

Fig. 1 zeigt eine Kühlanlage 1 mit einem Kühlkreislauf, der im vorliegenden Fall drei parallel geschaltete Kühlstellen 2, 3, 4 aufweist. Jede Kühlstelle weist ein Expansionsventil 5, einen Verdampfer 6 und eine Verdampfersteuereinheit 7 auf. Um kenntlich zu machen, daß es sich bei gleichartigen Elementen der Kühlstellen 2, 3, 4 nicht um gleiche Elemente handeln muß, sind diese Elemente zusätzlich mit a, b, c für die Kühlstellen 2, 3, 4 gekennzeichnet.

Die Verdampfer sind verbunden mit einer Verdichteranlage 8, die wiederum mit einem Kondensator 9 verbunden sind, der mehrere Ventilatoren 10 aufweist, um Wärme abzuführen. Der Kondensator 9 ist mit einem Sammler 11 verbunden. Die Verdichteranlage 8 und der Kondensator sind von einer Steuereinheit 13 gesteuert, die beispielsweise mit Hilfe eines Drucksensors 12 den Kondensatordruck regelt.

Die gesamte Kühlanlage wird von einer zentralen Steuereinheit 14 gesteuert und/oder überwacht.

Die grundsätzliche Wirkungsweise einer derartigen Kühlanlage ist bekannt. Ein Kühlmittel in Gasphase wird in den Verdichtern 8 verdichtet. Dabei steigt seine Temperatur an. Das erhitzte, verdichtete Gas wird durch den Kondensator 9 geleitet. Dort wird mit Hilfe der Ventilatoren 10 Wärme abgeführt, so daß sich das Gas verflüssigt. Das flüssige Kühlmittel wird im Sammler 11 gesammelt, der als Kühlmittelpuffer wirkt. Aus dem Sammler 11 gelangt das Kühlmittel durch die Expansionsventile 5a, 5b, 5c in die Verdampfer 6a, 6b, 6c, wo es unter Wärmeaufnahme aus der Umgebung verdampft, um wiederum als gasförmiges Kühlmittel zu den Verdichtern zu gelangen.

Jede Kühlstelle 2, 3, 4 wird nun von der ihr zugeordneten Verdampfersteuereinheit 7a, 7b, 7c gesteuert. Diese lokalen Verdampfersteuereinrichtungen 7a, 7b, 7c stehen mit der zentralen Steuereinheit 14 in Verbindung. Jede Steuereinheit 7 steuert das Expansionsventil in Abhängigkeit von der Temperatur, die mit einem Temperatursensor 15 ermittelt, wird auf folgende Weise, die anhand der Fig. 2 erläutert werden soll.

Der Temperatursensor 15 ermittelt eine Temperatur T_{V}, beispielsweise die Temperatur in einer Kühlvitrine. Vorgegeben sind zwei Temperaturen T_{CutIn} und T_{CutOut}. Solange T_{V} kleiner ist als T_{CutIn}, erfolgt keine Kühlung (t < t₂ in Fig. 2), d.h. daß kein Kühlmittel in den Verdampfer 6 geleitet wird. Wenn T_{V} die Temperatur T_{CutIn} überschreitet, dann beginnt die Kühlung der Kühlstelle (t₂ < t < t₃) und Kühlmittel wird in den Verdampfer 6 hineingeleitet. Die Kühlung dauert bis zu dem Zeitpunkt, wo T_{V} wieder T_{CutOut} unterschreitet. In diesem Augenblick (t₃) wird das Expansionsventil 5 schließen und erst dann öffnen, wenn T_{V} die Temperatur T_{CutIn} erneut übersteigt.

Für die folgende Erläuterung befindet sich der Verdampfer im T_{CutIn} Zustand, wenn er kühlt, und im T_{CutOut} Zustand, wenn keine Kühlung erfolgt.

Von Zeit zu Zeit, d.h. in festen Zeitintervallen, kann der jeweilige Verdampfer 6 abgetaut werden. Das Abtauen kann auf unterschiedliche Weise erfolgen, beispielsweise durch elektrische Erwärmung der den Verdampfer 6 umgebenden Luft, oder durch heißes Kältemittel, was nicht näher dargestellt, aber an sich bekannt ist. Der Reif, der sich auf und in der Umgebung des Verdampfers angesetzt hat, wird dabei schmelzen. Dieser Zustand des Verdampfers während des Abtauens wird Abtauzustand genannt.

Außer den drei oben erwähnten Zustandsformen kann die Kühlstelle sich in einem geschlossenen Zustand befinden, beispielsweise dann, wenn sie abgeschaltet ist, oder sie kann mit Fühlerfehlern belastet sein, was die Verdampfersteuereinheit 7 jeweils feststellen kann.

Die Verdichtersteuereinheit 13 regelt aufgrund des Saugdrucks, der mit dem Sensor 12 festgestellt wird, die Kapazität der Verdichteranlage. Die Verdichterkapazität der Anlage wird erhöht oder abgesenkt, abhängig von der für die Aufrechterhaltung des gewünschten Saugdrucks benötigten Kapazität. Die Verdichtersteuereinheit 13 steuert auch die Ventilatoren 10, also das Lüftungssystem, damit der erwünschte Druck im Kondensator aufrechterhalten wird. Dieser Druck kann durch eine Steigerung oder eine Verminderung des Luftstroms über den Kondensator erreicht werden, um eine ausreichende Wärmeabgabe an die Umgebung zu erzielen.

Die zentrale Steuereinheit 14 identifiziert die am stärksten belastete Kühlstelle und zwar basierend auf der von der jeweiligen Verdampfersteuereinheit 7 ermittelten Belastung, die weiter unten erläutert wird und warnt einen Betreiber nach ebenfalls weiter unten angegebenen Prinzipien.

Die konkrete Art, auf die die Belastung der einzelnen Verdampfer ermittelt wird, spielt nur eine untergeordnete Rolle. Im Grunde kann man die Warnung bei höchst unterschiedlichen Systemen erzeugen. Neben den oben angegebenen Zustandsformen kann eine Kühlanlage auch mit mehr oder weniger Zustandsformen arbeiten, beispielsweise mit Saugdrucksteuerung oder modulierender Thermostatsteuerung, bei der der Füllungsgrad des Verdampfers 6 auf eine vorbestimmte Temperatur geregelt wird, auf Anlagen, auf denen der Verdampfer, die Verdichteranlagen und die Kondensatorlüftung von einer zentralen Steuereinheit gesteuert werden, oder auf anderen Typen von Kühlanlagen, beispielsweise Soleanlagen oder Zwangsumlaufanlagen.

Die Grundlage der Warnungserzeugung ist die Belastung jeder einzelnen Kühlstelle. Im vorliegenden Beispiel findet die Bestimmung der Belastung in der Steuereinheit 7 jeder einzelnen Kühlstelle 2, 3, 4 statt und zwar wird als Ausgangspunkt der Unterschied verwendet zwischen der gewünschten Temperatur und der aktuellen Temperatur an der Kühlstelle, d.h. T_{V}. Natürlich kann man auch andere Methoden anwenden. Oft entscheidet die Konstruktion der Kühlanlage, wie die Belastung bestimmt werden muß. Für die vorliegende Erfindung ist es aber nicht entscheidend, wie die aktuelle Belastung tatsächlich bestimmt wird.

Fig. 3 zeigt nun schematisch, wie die Belastung an jeder einzelnen Kühlstelle 2-4 bestimmt wird. Zuerst wird untersucht, ob die Kühlstelle gerade abtaut, sich also im Abtauzustand befindet. Wenn sich die Kühlstelle gerade im Abtauzustand befindet, geht man wieder an den Anfang des Diagramms zurück. Wenn sich die Kühlstelle nicht im Abtauvorgang befindet, prüft man, ob sie sich im T_{CutIn} Zustand befindet, also im Augenblick gerade eine Kälteleistung erbringt. Falls das nicht der Fall ist, wird die Belastung gleich Null gesetzt. Dies gilt auch dann, wenn aus einem anderen Grunde nicht positiv festgestellt werden kann, daß sich die Kühlstelle im T_{CutIn} Zustand befindet.

Wenn sie sich im T_{CutIn} Zustand befindet, dann wird die Belastung nach folgendem Schema bestimmt. Man berechnet die aktuelle Belastung durch die folgende Formel${\text{L}}_{\text{Neu}} \text{=} \frac{{\text{L}}_{\text{Alt}} \text{•} \text{Konst} \text{. + Δ} {\text{T}}_{\text{REL}}}{\text{Konst} \text{+ 1}}$ wobei ΔT_{REL} heißt:${\text{ΔT}}_{\text{REL}} \text{=} \frac{{\text{T}}_{\text{V}} \text{-} {\text{T}}_{\text{CutOut}}}{{\text{T}}_{\text{CutIn}} \text{-} {\text{T}}_{\text{CutOut}}}$ ΔT_{REL} drückt die Abweichung von der Temperatur T_{CutOut} zu der aktuellen Kühlstelle aus, wobei diese Abweichung gewichtet wird zu der Bandbreite zwischen T_{CutIn} und T_{CutOut}. Im Grunde genommen könnte man bereits diesen Ausdruck als Wert für die Belastung benutzen. Damit aber plötzliche Änderungen im Belastungsausdruck vermieden werden können, ist die Errechnung des Belastungsausdrucks mit einem einfachen Filter versehen, der derartige plötzliche Änderungen vermeidet.

L_{Alt} ist die Belastung der Kühlstelle 2-4, wie sie sich aus dem vorherigen Durchlauf ergeben hat. Danach wird die aktuelle Belastung L_{Neu} gespeichert.

Das in Fig. 3 dargestellte Schema wird in vorbestimmten kleinen Abständen durchlaufen. Es ist nicht notwendig, daß sich ein Durchlauf nahtlos an den anderen anschließt. Dieses Schema wird lokal in jeder Verdampfersteuereinheit 7 abgewickelt. Im Start dieses Flußdiagrammes wird noch die Temperatur und der Regelzustand registriert. Dieser Schritt kann auch an anderer Stelle dieses Flußdiagramms erfolgen.

Somit steht fortlaufend eine Information über die Belastung jeder Kühlstelle zur Verfügung.

Anhand von Fig. 4 soll nun erläutert werden, wie eine Warnung erzeugt wird.

Hierzu wird der in Fig. 4 dargestellte Ablauf ebenfalls wiederholt durchlaufen.

Man setzt zunächst voraus, daß die am stärksten belastete Kühlstelle bekannt ist. Deren Temperaturen (T_{V}, T_{CutOut}, T_{CutIn}) und deren Regelzustand werden registriert. Danach wird überprüft, ob diese Kühlstelle immer noch im T_{CutIn} Zustand ist. Dies muß sie zuvor gewesen sein. Ansonsten wäre sie nicht als am stärksten belastete Kühlstelle ausgewählt worden. Falls sie in diesem Zustand ist, wird überprüft, ob dieser Zustand bereits über einen Zeitraum t anliegt, der größer als ein vorbestimmter Zeitraum t_{zyklus} ist. Falls dies nicht der Fall ist, kehrt die Schleife wieder an den Anfang zurück.

Falls sich der Zustand der Kühlstelle geändert hat oder die Zykluszeit t_{zyklus} überschritten worden ist, sucht die zentrale Steuereinheit 14 erneut nach der am stärksten belasteten Kühlstelle. Hierbei vergleicht sie einfach die von den Verdampfersteuereinheiten 7 bereit gehaltenen Belastungsinformationen.

Wenn sich dabei herausstellt, daß eine andere Kühlstelle die am stärksten belastete ist, werden die Daten zur Kühlstellenidentifizierung und die Uhrzeit gespeichert. Diese Daten dienen dann bei einem erneuten Durchlauf dazu, Belastungszeiten zu errechnen.

Stellt sich heraus, daß die am stärksten belastete Kühlstelle die gleiche ist wie vorher, wird aus der zuvor gespeicherten Uhrzeit und der nun festgestellten Uhrzeit eine Belastungszeit t_{MLC} berechnet. Diese Belastungszeit t_{MLC} wird nun daraufhin überprüft, ob sie einen vorbestimmten Maximalwert t_{LIMIT} übersteigt. Ein derartiger Maximalwert t_{LIMIT} beträgt typischerweise eine Stunde. Falls dieser Wert überschritten worden ist, wird eine Warnung ausgegeben. Eine derartige Warnung kann beispielsweise darauf hindeuten, daß die Tür zu einem Kühlraum oder einer Kühlvitrine offen gelassen worden ist oder Waren in einer Kühlvitrine zu hoch gestapelt sind.

Die gespeicherten Daten werden statistisch bearbeitet, d.h. man speichert für die einzelne Kühlstelle die Dauer ihrer Belastungszeit ab. Dies gilt aber immer nur für die am stärksten belastete Kühlstelle.

Damit ergeben sich für alle Kühlstellen der Kühlanlage Belastungszeiten, d.h. Zeiten, in denen die jeweils eine Kühlstelle die am stärksten belastete Kühlstelle ist. Man kann nun statistisch auswerten, ob sich dieser Anteil einer Kühlstelle an der Gesamtzeit, beispielsweise an der Öffnungsperiode eines Supermarktes, über die Zeit ändert oder ob sich Änderungen dahingehend ergeben, daß diese Zeit ansteigt. Falls sich derartige Änderungen ergeben, kann bezogen auf die jeweilige Kühlstelle eine Warnung ausgegeben werden.

Diese Warnung informiert den Betreiber der Kühlanlage darüber, daß möglicherweise ein Problem vorhanden ist. In den meisten Fällen kann er dieses Problem durch eine Wartung oder durch eine Änderung an der Kühlstelle selbst, beispielsweise dem Schließen einer Tür oder dem Verändern eines Warenstapels, abhelfen. Andere typische Fehler, wie beispielsweise einen beschädigten Lüfter, ein beschädigtes Abtau-Heizelement, einen Verlust von Kühlmittelfüllung, sind ebenfalls erfaßbar. Derartige Fehler zeichnen sich dadurch aus, daß eine Kühlstelle oder eine Gruppe von Kühlstellen die gewünschte Temperatur nur mit Problemen halten kann und deshalb häufiger als die anderen als am stärksten belastete Kühlstelle identifiziert wird. Wenn eine Kühlstelle Probleme hat, die gewünschte Temperatur zu halten, wird dies zunächst keine Temperaturwarnung auslösen, weil ein derartiger Fehler noch nicht so gravierend ist, daß die Kühlstelle die Temperatur nicht unterhalb der Warngrenze halten kann. Mit der dargestellten Vorgehensweise wird es aber möglich, einen Fehler zu erfassen, lange bevor ein derartiger Fehler eine Temperaturwarnung auslöst und eine Wartungsarbeit dringend macht.

Für das Betreiben der Kühlanlage sind keine zusätzlichen Maßnahmen erforderlich. Man muß lediglich vorhandene Sensoren entsprechend auswerten.

## Patentansprüche

1. Verfahren zum Entdecken von Fehlern in einer Kühlanlage mit mehreren Kühlstellen, bei dem nach einem vorbestimmten Schema fortlaufend die am stärksten belastete Kühlstelle ermittelt wird, **dadurch gekennzeichnet, daß** man ein Belastungsmuster der Kühlstellen erstellt und bei Abweichungen des Belastungsmusters von mindestens einem vorbestimmten Parameter eine Warnung erzeugt.

2. Verfahren nach Anspruch 1, **dadurch gekennzeichnet, daß** man an jeder Kühlstelle lokal fortlaufend die Belastung ermittelt.

3. Verfahren nach Anspruch 2, **dadurch gekennzeichnet, daß** man die Belastung zeitlich filtert.

4. Verfahren nach einem der Ansprüche 1 bis 3, **dadurch gekennzeichnet, daß** man als Belastungskriterium eine temperaturabhängige Größe an der Kühlstelle verwendet.

5. Verfahren nach Anspruch 4, **dadurch gekennzeichnet, daß** man als temperaturabhängige Größe${\text{ΔT}}_{\text{REL}} \text{=} \frac{{\text{T}}_{\text{V}} \text{-} {\text{T}}_{\text{CutOut}}}{{\text{T}}_{\text{CutIn}} \text{-} {\text{T}}_{\text{CutOut}}}$ verwendet.

6. Verfahren nach einem der Ansprüche 1 bis 5, **dadurch gekennzeichnet, daß** man nach dem Ermitteln der am stärksten belasteten Kühlstelle diese solange als am stärksten belastete Kühlstelle ansieht, bis sich ihr Zustand ändert oder eine vorbestimmte Zeit überschritten ist und erst dann erneut die am stärksten belastete Kühlstelle ermittelt wird.

7. Verfahren nach einem der Ansprüche 1 bis 6, **dadurch gekennzeichnet, daß** für jede Kühlstelle die Zeiten aufsummiert werden, in denen die betreffende Kühlstelle als die am stärksten belastete Kühlstelle angesehen wird.

8. Verfahren nach Anspruch 7, **dadurch gekennzeichnet, daß** eine Sofortwarnung erzeugt wird, wenn eine Kühlstelle über mehr als eine vorbestimmte zusammenhängende Zeitdauer die am stärksten belastete Kühlstelle ist.

9. Verfahren nach Anspruch 7 oder 8, **dadurch gekennzeichnet, daß** eine Langzeitwarnung erzeugt wird, wenn eine Kühlstelle über mehr als einen vorbestimmten Anteil einer vorbestimmten Periode die am stärksten belastete Kühlstelle ist.

10. Verfahren nach einem der Ansprüche 1 bis 9, **dadurch gekennzeichnet, daß** man eine Warnung erzeugt, wenn sich das Belastungsmuster einer Periode um mehr als einen Toleranzbereich von einem Belastungsmuster einer vorbestimmten früheren Periode unterscheidet.

## Claims

1. Method for detecting faults in a refrigeration system with several refrigeration locations, in which the most heavily loaded refrigeration location is currently determined in accordance with a predetermined schedule, **characterised in that** a load pattern of the refrigeration locations is created and that a deviation of the load pattern from at least one predetermined parameter generates a warning.

2. Method according to claim 1, **characterised in that** the load is currently determined locally for each refrigeration location.

3. Method according to claim 2, **characterised in that** the load is filtered with regard to time.

4. Method according to one of the claims 1 to 3, **characterised in that** a temperature-dependent quantity at the refrigeration location is used as load criterion.

5. Method according to claim 4, **characterised in that** the temperature-dependent quantity used is:${\text{ΔT}}_{\text{REL}} \text{=} \frac{{\text{T}}_{\text{V}} \text{-} {\text{T}}_{\text{CutOut}}}{{\text{T}}_{\text{CutIn}} \text{-} {\text{T}}_{\text{CutOut}}}$

6. Method according to one of the claims 1 to 5, **characterised in that**, after determining the most loaded refrigeration location, this refrigeration location is regarded as the most loaded, until its state changes or a predetermined period is exceeded, and not until then a new determination of the most loaded refrigeration location is performed.

7. Method according to one of the claims 1 to 6, **characterised in that** for each refrigeration location the periods are summed up, in which the refrigeration location in question is regarded as the most loaded refrigeration location.

8. Method according to claim 7, **characterised in that** an immediate alarm is generated, when, for more than a predetermined continuous period, one single refrigeration location is the most loaded refrigeration location.

9. Method according to claim 7 or 8, **characterised in that** a long-time alarm is generated, when, for more than a predetermined share of a predetermined period, one single refrigeration location is the most loaded refrigeration location.

10. Method according to one of the claims 1 to 9, **characterised in that** an alarm is generated, when the load pattern of a period deviates by more than a tolerance area from a load pattern of a predetermined former period.

## Revendications

1. Procédé pour identifier des défauts dans une installation de réfrigération avec plusieurs emplacements de réfrigération, pour laquelle l'emplacement de réfrigération le plus fortement sollicité est déterminé en continu selon un modèle de sollicitation prédéfini, **caractérisé en ce qu'**un modèle de sollicitation des emplacements de réfrigération est établi, et **en ce qu'**une alerte est générée en cas de divergence du modèle de sollicitation d'au moins un paramètre prédéterminé.

2. Procédé selon la revendication 1, **caractérisé en ce que** la sollicitation est localement déterminée de manière continue à chaque emplacement de réfrigération.

3. Procédé selon la revendication 2, **caractérisé en ce que** la sollicitation est filtrée temporellement.

4. Procédé selon l'une quelconque des revendications 1 à 3, **caractérisé en ce qu'**une grandeur dépendant de la température à l'emplacement de réfrigération est utilisée en tant que critère de sollicitation.

5. Procédé selon la revendication 4, **caractérisé en ce que**${\text{ΔT}}_{\text{REL}} \text{=} \frac{{\text{T}}_{\text{V}} \text{-} {\text{T}}_{\text{CutOut}}}{{\text{T}}_{\text{CutIn}} \text{-} {\text{T}}_{\text{CutOut}}}$ est utilisée en tant que grandeur dépendant de la température

6. Procédé selon l'une des revendications 1 à 5, **caractérisé en ce qu'**après la détermination de l'emplacement de réfrigération le plus fortement sollicité, celui-ci est considéré dès lors comme étant l'emplacement de réfrigération le plus fortement sollicité jusqu'à ce que son état change ou qu'une durée prédéterminée est dépassée, et **en ce que** seulement alors l'emplacement le plus fortement sollicité est à nouveau déterminé.

7. Procédé selon l'une des revendications 1 à 6, **caractérisé en ce que** pour chaque emplacement de réfrigération, les durées pendant lesquelles les emplacements de réfrigération correspondants sont considérés comme étant les plus fortement sollicités, sont additionnées.

8. Procédé selon la revendication 7, **caractérisé en ce qu'**une alerte immédiate est générée lorsqu'un emplacement de réfrigération est l'emplacement de réfrigération le plus fortement sollicité pendant plus d'une période ininterrompue.

9. Procédé selon l'une des revendications 7 ou 8, **caractérisé en ce qu'**une alerte de longue durée est générée lorsqu'un emplacement de réfrigération est l'emplacement de réfrigération le plus fortement sollicité pendant plus d'une fraction de temps d'une période prédéterminée.

10. Procédé selon l'une des revendications 1 à 9, **caractérisé en ce que** l'on génère une alerte lorsque le modèle de sollicitation d'une période se différencie de manière excédant une marge de tolérance d'un modèle de sollicitation d'une période antérieure prédéterminée.
